# EUROPÄISCHE PATENTSCHRIFT

(11) **EP 0 535 099 B1**
(45) Veröffentlichungstag und Bekanntmachung des Hinweises auf die Patenterteilung: **28.09.1994**
(21) Anmeldenummer: 91911875.2
(22) Anmeldetag: 25.06.1991
(51) Int. Cl.: F25D 17/02

(54) **KÜHLVORRICHTUNG**
COOLING DEVICE
DISPOSITIF DE REFROIDISSEMENT

(30) Priorität: 25.06.1990 DE 9007061 U
(43) Veröffentlichungstag der Anmeldung: 07.04.1993
(73) Patentinhaber: Bossert, Gerdi, D-78052 Villingen-Schwenningen (DE)
(72) Erfinder: BOSSERT, Karl, D-78052 Villingen-Schwenningen (DE)
(74) Vertreter: Liska, Horst, Dr.-Ing.
(86) Internationale Anmeldenummer: EP9101178
(87) Internationale Veröffentlichungsnummer: WO9200495

(56) Entgegenhaltungen:
- FR-A- 651 396
- GB-A- 293 710
- GB-A- 2 116 688
- US-A- 1 757 136
- US-A- 1 818 711
- US-A- 1 840 573
- US-A- 1 919 606
- US-A- 2 365 786
- US-A- 3 346 043
- US-A- 4 242 881
- US-A- 4 294 083
- US-A- 4 817 395

## Beschreibung

Die Erfindung betrifft eine Kühlvorrichtung, umfassend einen durch Rohre geführten Flüssigkeitskreislauf, der zur Kühlung der Flüssigkeit durch wenigstens eine Kühlanordnung geführt ist.

Müssen mehrere Geräte, wie zum Beispiel Werkzeugmaschinen oder dergleichen betriebsmäßig gekühlt werden, so werden die Geräte vielfach an einen gemeinsamen Flüssigkeitskreislauf angeschlossen, in welchem eine von einer Kühlanordnung gekühlte Flüssigkeit zirkuliert. Die Kühlanordnung kann beispielsweise als Berieselungskühler ausgebildet sein oder aber eine Kältemaschine umfassen. Herkömmliche Kühlanordnungen beanspruchen, selbst wenn sie kompakt aufgebaut sind, eine vergleichsweise große Grundfläche der Fabrikationshalle, in welcher die Geräte oder Maschinen aufgestellt sind.

Aus US-A-4 242 811 ist es bekannt, industriell eingesetzte Maschinen an einen Kühlwasserkreislauf anzuschließen, der über einen Wärmetauscher von einer Kältemaschine gekühlt wird. Die im Bereich des Wärmetauschers mäanderförmig angeordneten Rohre des Kühlwasserkreislaufs sind wendelförmig von Kühlmittelrohren der Maschinen umschlossen.

US-A-1 840 573 zeigt einen Berieselungskühler für die Milchindustrie, bei welchem die von der Kühlflüssigkeit einer Kältemaschine durchflossenen Rohre mäanderförmig übereinander angeordnet sind. Die zu kühlende Milch wird über Berieselungsdüsen eines oberhalb der Rohre angeordneten Behälters von außen über die Rohre geleitet.

Aus US-A-4 817 395 ist eine Klimaanlage für ein Gebäude bekannt, bei welcher mehrere mit einem Kühlflüssigkeitskreislauf verbundene Klimageräte mit einer über wenigstens einen Wärmetauscher in Wärmekontakt mit dem Kühlflüssigkeitskreislauf der Geräte stehenden Kältemaschine verbunden sind. Der Kühlflüssigkeitskreislauf der Geräte ist über Rohre geführt, die in den Klimageräten mäanderförmige Konvektions-Wärmetauscher bilden.

Es ist Aufgabe der Erfindung, einen einfachen Weg zu zeigen, wie mit geringem Bedarf an Grundfläche die Kühlleistung einer Kühlvorrichtung mit einem durch Rohre geführten Flüssigkeitskreislauf verbessert werden kann.

Diese Aufgabe wird durch die in Anspruch 1 angegebenen Merkmale gelöst.

Der Erfindung liegt die Idee zugrunde, ohnehin für den Flüssigkeitskreislauf erforderliche Rohre durch mäanderförmige Gestaltung zu verlängern und zugleich zur Kühlung mitauszunutzen. Die zu kühlenden Geräte sind vorzugsweise im Bereich von Verbindungsstücken von zueinander parallel verlaufenden Rohrabschnitten angeschlossen. Der Flüssigkeitskreislauf kann direkt durch die zu kühlenden Geräte geführt werden, wie dies auch beispielsweise dann der Fall ist, wenn die Flüssigkeit des Kühlkreislaufs Herstellungsprodukt eines Geräts der Nahrungsmittel- bzw. Getränkeindustrie ist, oder aber die zu kühlenden Geräte werden über einen zweiten Flüssigkeitskreislauf und einen Wärmetauscher an den Flüssigkeitskreislauf des mäanderförmigen Rohrs angeschlossen.

In einer bevorzugten Ausgestaltung ist das mäanderförmige Rohr insbesondere einschließlich der als Verbindungsstücke ausgenutzten Wärmetauscher zu einer für sich transportablen Baueinheit ausgesteift. Dies ermöglicht einerseits die Vorfertigung und andererseits die Verwendung dieser Baueinheit als Bestandteil eines Wand-Fertigteils einer Gebäudewand.

Im folgenden werden Ausführungsbeispiele der Erfindung anhand einer Zeichnung näher erläutert. Die Zeichnung zeigt eine schematische Darstellung einer erfindungsgemäßen Kühlvorrichung.

Die Zeichnung zeigt eine Kühlvorrichtung für die Kühlung mehrerer Geräte 1, wie zum Beispiel Werkzeugmaschinen oder dergleichen, die über Wärmetauscher 3 an einen gemeinsamen Kühlkreislauf 5 angeschlossen sind. Der Kühlkreislauf 5 umfaßt ein im Kreislauf über einen Vorratsbehälter 7 für Kühlflüssigkeit geführtes Rohrsystem 9, in welchem, von einer Umwälzpumpe 11 umgewälzt, eine Kühlflüssigkeit, beispielsweise Wasser, zirkuliert. Über wenigstens einen, vorzugsweise jedoch mehrere Wärmetauscher 13, ist eine Kältemaschine 15 zur Kühlung der in dem Rohrsystem 9 umgewälzten Flüssigkeit an das Rohrsystem 9 angekoppelt.

Zur Minderung der von der Kältemaschine 15 aufzubringenden Kühlleistung bildet eine Teillänge des Rohrsystems 9 einen Konvektionskühler 17, in dem zueinander parallele, horizontal angeordnete Rohrabschnitte 19 vertikal übereinander im wesentlichen mit einer gemeinsamen vertikalen Ebene angeordnet und an ihren Enden durch vertikale Verbindungsstücke 21 und die an das Rohrsystem 9 angeschlossenen Wärmetauscher 3 bzw. 13 zu einen mäanderförmigen Rohr verbunden sind. Die Rohrabschnitte 19, 21 und die Wärmetauscher 3, 13 sind durch Rahmenelemente, insbesondere jedoch Wandplatten 23, zu einer für sich transportablen Baueinheit miteinander verbunden. Die Baueinheit kann als Fertigwandteil eines Gebäudes ausgenutzt werden und über Anschlüsse 25, 27 an die übrige Installation des Rohrsystems 9 angeschlossen werden.

Es versteht sich, daß in einer Variante der Kühlvorrichtung die zu kühlenden Geräte 1 auch direkt an den Kühlflüssigkeitskreislauf 5 angeschlossen sein können.

Bei dem vorstehend erläuterten Ausführungsbeispiel der Kühlvorrichtung sind die horizontalen Rohrabschnitte 19 länger als die vertikalen Verbindungsstücke. Alternativ können die längeren Rohrabschnitte aber auch vertikal angeordnet sein.

## Patentansprüche

1. Kühlvorrichtung für mehrere mit einem Kühlflüssigkeitskreislauf (5) verbundene, zu kühlende Geräte (1), umfassend eine Kältemaschine (15) mit einem vom Kühlflüssigkeitskreislauf (5) der Geräte (1) gesonderten Kühlflüssigkeitskreislauf, der über wenigstens einen Wärmetauscher (13) in Wärmetauschkontakt mit dem Kühlflüssigkeitskreislauf (5) der Geräte (1) steht, wobei der Kühlflüssigkeitskreislauf (5) der Geräte (1) über Rohre geführt ist, von denen zumindest eine Teillänge mäanderförmig in einer im wesentlichen vertikalen Ebene verläuft,
**dadurch gekennzeichnet**, daß der mäanderförmige Rohrverlauf durch Rohrabschnitte (19) gebildet wird, die den bzw. die Wärmetauscher (13) der Kältemaschine (15) mit den direkt oder über einen Wärmetauscher (3) eines weiteren Kühlflüssigkeitskreislaufs angeschlossenen, zu kühlenden Geräten (1) verbinden und einen Konvektionskühler (17) bilden.

2. Kühlvorrichtung nach Anspruch 1, dadurch gekennzeichnet, daß die Wärmetauscher (3, 13) die Enden paralleler Rohrabschnitte (19) des mäanderförmigen Rohrverlaufs bilden.

3. Kühlvorrichung nach Anspruch 1 oder 2, dadurch gekennzeichnet, daß der mäanderförmige Rohrverlauf zu einer für sich transportablen Baueinheit (17) ausgesteift ist.

4. Kühlvorrichtung nach einem der Ansprüche 1 bis 3, dadurch gekennzeichnet, daß der mäanderförmige Rohrverlauf Bestandteil eines Wand-Fertigteils einer Gebäudewand ist.

## Claims

1. Cooling arrangement for several devices (1) to be cooled connected to a liquid coolant cycle (5), comprising a refrigerating machine (15) with a liquid coolant cycle, which is separate from the liquid coolant cycle (5) of the devices (1) and is in contact with the liquid coolant cycle (5) for heat exchange via at least one heat exchanger (13), the liquid coolant cycle (5) of the devices (1) being directed via pipes, of which at least one segment extends in meander form in an essentially vertical plane, characterised in that the meander-shaped course of the pipes is formed by pipe sections (19) connecting the heat exchanger or exchangers (13) of the refrigerating machine (15) to the devices (1) to be cooled, which are connected directly or via a heat exchanger (3) of a further liquid coolant cycle, and form a convection cooler (17).

2. Cooling arrangement according to Claim 1, characterised in that the heat exchangers (3, 13) form the ends of parallel pipe sections (19) of the meander-shaped pipe course.

3. Cooling arrangement according to Claim 1 or 2, characterised in that the meander-shaped pipe course is reinforced to a structural unit (17) transportable by itself.

4. Cooling arrangement according to one of Claims 1 to 3, characterised in that the meander-shaped pipe course is a component of a finished part of a building wall.

## Revendications

1. Dispositif de refroidissement destiné à plusieurs appareils (1) devant être refroidis, reliés à un circuit de liquide frigorifique (5), comprenant une machine frigorifique (15) avec un circuit de liquide frigorifique, séparé du circuit de liquide frigorifique (5) des appareils (1), qui, par l'intermédiaire d'au moins un échangeur de chaleur (13), est en contact d'échange thermique avec le circuit de liquide frigorifique (5) des appareils (1), le circuit de liquide frigorifique (5) des appareils (1) passant par des tuyaux dont au moins une partie de la longueur s'étend, en forme de méandres, dans un plan sensiblement vertical,
caractérisé en ce que l'ensemble des tuyaux en forme de méandres est constitué par des tronçons de tuyaux (19), qui relient le ou les échangeur(s) de chaleur (13) de la machine frigorifique (15) avec les appareils à refroidir (1), raccordés directement ou par l'intermédiaire d'un échangeur de chaleur (3) d'un autre circuit de liquide frigorifique, et qui forment un refroidisseur par convection (17).

2. Dispositif de refroidissement selon la revendication 1, caractérisé en ce que les échangeurs de chaleur (3, 13) constituent les extrémités de tronçons de tuyaux (19)parallèles de l'ensemble des tuyaux en forme de méandres.

3. Dispositif de refroidissement selon la revendication 1 ou 2, caractérisé en ce que l'ensemble des tuyaux en forme de méandres est rendu rigide pour former un composant (17) susceptible d'être transporté à part.

4. Dispositif de refroidissement selon l'une des revendications 1 à 3, caractérisé en ce que l'ensemble des tuyaux (3) en forme de méandres fait partie intégrante d'une paroi préfabriquée d'un bâtiment.
